# EUROPÄISCHE PATENTSCHRIFT

(11) **EP 0 962 661 B1**
(45) Veröffentlichungstag und Bekanntmachung des Hinweises auf die Patenterteilung: **10.12.2003**
(21) Anmeldenummer: 99107503.7
(22) Anmeldetag: 14.04.1999
(51) Int. Cl.: F15B 11/028, B23B 31/30, H01H 35/38

(54) **Differenzdruck-Schaltventil mit elektrischem Schalter**
Differential pressure switching valve with electrical switch
Vanne de commutation à pression différentielle avec commutateur électrique

(30) Priorität: 03.06.1998 DE 29809936 U
(43) Veröffentlichungstag der Anmeldung: 08.12.1999
(73) Patentinhaber: HAWE Hydraulik GmbH & Co. KG, 81673 München (DE)
(72) Erfinder: Neumair, Georg, 85402 Thalhausen (DE)
(74) Vertreter: Grünecker, Kinkeldey, Stockmair & Schwanhäusser Anwaltssozietät

(56) Entgegenhaltungen:
- DE-U- 8 527 184
- DE-U- 29 710 128
- SVESHNIKOV V K: "MATERIALS ON THE MECHANICAL ENGINEERING ENCYCLOPEDIC REFERENCE BOOKSPECIAL-PURPOSE HYDRAULIC ASSEMBLY UNITS" RUSSIAN ENGINEERING RESEARCH, Bd. 15, Nr. 11, 1995, Seiten 33-42, XP000627687

## Beschreibung

Die Erfindung betrifft ein Differenzdruck-Schaltventil gemäß dem Oberbegriff des Anspruchs 1.

Bei dem aus DE-U-297 10 128 bekannten Differenzdruck-Schaltventil liefert der von dem ersten Kolben betätigbare elektrische Schalter ein Signal, sobald die ersten und zweiten Kolben vorbestimmte von der Differenz zwischen dem Vorsteuerdruck und dem Referenzdruck abhängige Positionen einnehmen. Das Signal wird z.B. in einer Werkzeugmaschine einer Steuereinrichtung übermittelt, um das Erreichen eines innerhalb eines breiten Bereichs auf einen bestimmten Wert eingestellten Verbraucherdrucks (Spanndrucks) zu melden, damit die Steuereinrichtung weitere Bearbeitungsschritte veranlassen kann. Da die Beaufschlagungsfläche des ersten Kolbens erheblich größer als die Beaufschlagungsfläche des zweiten Kolbens ist, kann relativ niedriger Vorsteuerdruck benutzt werden. Wenn jedoch das System druckentlastet wird, und Vorsteuerdruck und Referenzdruck stark abfallen oder nicht mehr vorhanden sind, dann betätigt der erste Kolben durch die freiwerdende Kraft der Federanordnung den elektrischen Schalter, so daß der Steuereinrichtung ein Gut-Signal übermittelt wird, mit dem die Steuereinrichtung nichts anfangen kann. Andererseits wird die Federanordnung benötigt, um einen gleichmäßigen Schaltpunkt im ganzen Einstellbereich zu gewährleisten.

Weiterer Stand der Technik ist enthalten in DE-U-85 27 184 und SVESHNIKOV V K: "MATERIALS ON THE MECHANICAL ENGINEERING ENCYCLOPEDIC REFE-RENCE BOOKSPECIAL-PURPOSE HYDRAULIC ASSEMBLY UNITS", RUSSIAN ENGINEERING RESEARCH; Bd. 15, Nr. 11, 1995, Seiten 33-42.

Der Erfindung liegt die Aufgabe zugrunde, ein Differenzdruck-Schaltventil der eingangs genannten Art mit verbessertem Schaltverhalten zu schaffen.

Die gestellte Aufgabe wird erfindungsgemäß mit den Merkmalen des Anspruchs 1 gelöst.

Solange Druckverhältnisse mit ausreichend hohen Drücken vorliegen, die von dem Differenzdruck-Schaltventil überwacht und zu einer Betätigung oder Nichtbetätigung des elektrischen Schalters genutzt werden, ist die Gegenfeder hydraulisch ausgeschaltet, so daß die ersten und zweiten Kolben unter der Einflußnahme der Federanordnung korrekt arbeiten. Sobald der Vorsteuerdruck unter eine bestimmte Druckschwelle abfällt, vermag der Gegenkolben die Gegenfeder nicht mehr auszuschalten, die erst dann die Kraft der Federanordnung überwindet. Die Federanordnung ist nicht mehr in der Lage den elektrischen Schalter, über den ersten Kolben zu betätigen, solange nicht erneut eine bestimmte Höhe des Vorsteuerdrucks vorhanden ist. Auf baulich einfache Weise wird somit dafür gesorgt, daß bei Druckverhältnissen, bei denen keine Drucküberwachung oder Druckmeldung gebraucht wird, auch keine Meldung abgegeben wird. Die Gegenfeder wird automatisch ausgeschaltet, wenn sich die Druckverhältnisse ändern und die Drucküberwachung gebraucht wird. Dies ist zweckmäßig, um einer elektronischen Steuereinrichtung einer Werkzeugmaschine unnötig verwirrende Signale zu ersparen.

Zweckmäßig wird die Gegenfeder hydraulisch durch den Vorsteuerdruck über den Gegenkolben ausgeschaltet. Dadurch kommt die Gegenfeder automatisch zur Wirkung, sobald der Vorsteuerdruck unter einen vorbestimmten Schwellwert abgefallen ist.

Baulich einfach ist die Gegenfeder mit dem Gegenkolben baulich einfach in das Differenzdruck-Schaltventil eingegliedert.

Eine bauliche Vereinfachung wird auch erzielt, wenn die Beaufschlagungsflächen einander gleich sind.

Bei einer anderen Ausführungsform wird zwar eine korrekte Druckabtastung erzielt, jedoch kann der Verschiebewiderstand der Kolben höher sein.

Um aufgrund eventueller Leckage oder funktionsbedingt auftretender Volumensänderungen keine unerwünschten parasitären Kräfte entstehen zu lassen, sollten die Rückseiten der Kolben zum Rücklauf entlastet sein.

Es lassen sich hierbei der erste Kolben und der Gegenkolben nur schieberdicht und damit leichtgängig in der Gehäusebohrung führen. Bei Schieberdichtheit gegebenenfalls auftretende Leckage gelangt ohne störende Einflußnahme zum Rücklauf.

Insgesamt läßt sich eine kompakte Bauform erzielen.

In günstiger Weise werden unerwünschte Verluste für den Vorsteuerdruck vermieden.

Zweckmäßig ist die Gegenfeder gerade so dimensioniert, daß sie zuverlässig das Entstehen unerwünschter Meldungen durch den elektrischen Schalter vermeidet.

Das Differenzdruck-Schaltventil ist besonders zweckmäßig für eine Werkzeugmaschine, bei der der Verbraucher vollständig druckentlastbar ist. Dann wird die Abgabe eines verwirrenden Gutsignals aufgrund der Gegenfeder vermieden. Ein Beispiel wäre eine Blechschere, bei der durch Federn rückstellbare Niederhalter ein Werkstück festzuhalten haben, das bearbeitet wird. Das Differenzdruck-Schaltventil meldet, wenn der eingestellte Spanndruck der Niederhalter erreicht ist, damit die übergeordnete Steuereinrichtung den Befehl zum Bearbeiten des gespannten Werkstücks abgeben kann. Wenn die Niederhalter durch ihre Rückstellfedern in die Grundstellung zurückgeführt werden, ist die Verbraucherleitung drucklos und baut sich auch der Vorsteuerdruck zum Rücklauf ab. Wäre die Gegenfeder im Differenzdruck-Schaltventil nicht vorhanden, dann käme es erneut zu der nicht erwünschten Meldung "Spanndruck erreicht". Dank der Gegenfeder wird diese Meldung unterdrückt.

Anhand der Zeichnung werden Ausführungsformen des Erfindungsgegenstandes erläutert. Es zeigen:
- Fig. 1: einen Längsschnitt durch ein Differenzdruck-Schaltventil in drucklosem Zustand, und
- Fig. 2: ein Blockschaltbild einer hydraulischen Steuervorrichtung, in der das Differenzdruck-Schaltventil eine Komponente bildet.

In Fig. 1 weist ein Differenzdruck-Schaltventil D ein Gehäuse 1 mit einer längsdurchgehenden Gehäusebohrung 2 auf. An einer Stirnseite des Gehäuses 1 ist ein elektrischer Schalter S mit seinem Gehäuse 3, zweckmäßigerweise zur Einstellung seines Schaltpunktes verstellbar, angeordnet, derart, daß sein Betätigungselement 14 in etwa in der Achse der Gehäusebohrung 2 liegt und zur Gehäusebohrung weist. In der Gehäusebohrung 2, die an beiden Enden durch Stopfen 10a, 10b, 15 verschlossen ist, ist ein erster Kolben K1 mit großer Beaufschlagungsfläche A1 verschiebbar geführt, der als Topfkolben ausgebildet ist und innen einen Mitnehmeranschlag 12 besitzt. Ferner ist im Innenraum eine Federanordung F enthalten, die sich am Stopfen 10a abstützt und über einen Stößelkopf 11 eines zweiten koaxialen Kolbens K2 den ersten Kolben K1 in Fig. 1 nach oben belastet. Der zweite Kolben K2, dessen Beaufschlagungsfläche A2 wesentlich kleiner als die Beaufschlagungsfläche A1 ist, durchsetzt eine Dichtung 27 und einen kurzen Führungsabschnitt 27' im Stopfen 10a und ragt in eine Kammer 4, die über eine Drossel 5 mit einem Referenzdruck-Anschluß 6 verbunden ist. Im Gehäuse 1 ist ein Kanal 7 vorgesehen, der die Gehäusebohrung auf der Höhe der Beaufschlagungsfläche A1 des ersten Kolbens K1 mit einem Vorsteuerdruck-Anschluß 8 verbindet. Ferner können Kanäle 9 im Gehäuse 1 vorgesehen sein, die zu einem Rücklaufanschluß R führen.

Der erste, mit einer Dichtung 29 in der Gehäusebohrung 2 abgedichtete Kolben K1 weist einen Stößel 13 auf, der auf das Betätigungselement 14 des elektrischen Schalters S ausgerichtet ist. Der Stößel 13 durchsetzt eine Dichtführung 16 im Stopfen 15. Zwischen dem Stopfen 15 und dem ersten Kolben K1 sind eine Gegenfeder G und ein Gegenkolben K3 angeordnet. Der Gegenkolben K3 besitzt z.B. die gleiche Beaufschlagungsfläche A3 wie der erste Kolben K1, enthält eine Dichtung 17 für den Stößel 13, und ist selbst mit einer Dichtung 28 in der Gehäusebohrung 2 verschieblich. Der Gegenkolben K3 überträgt die Kraft der sich am Stopfen 15 abstützenden Gegenfeder G auf den ersten Kolben K1, solange der in der Gehäusebohrung 2 zwischen den Beaufschlagungsflächen A1 und A3 wirkende Vorsteuerdruck eine vorbestimmte Druckschwelle nicht überschreitet. Steigt der Vorsteuerdruck über die Druckschwelle, dann reicht die Beaufschlagungsfläche A3 aus, damit der Gegenkolben K3 die Gegenfeder G ausschaltet, wobei er auf Anschlag mit dem Stopfen 15 geht. Den dabei freigemachten Hubweg nutzt der erste Kolben K1 für seine Arbeitsspielbewegung, die er im Zusammenspiel mit dem zweiten Kolben K2 ausführt, um bei einer vorbestimmten Relation zwischen dem Vorsteuerdruck am Vorsteuerdruck-Anschluß 8 und dem Referenzdruck am Referenzdruck-Anschluß 6 das Betätigungselement 14 des elektrischen Schalters so zu betätigen, daß der Schalter ein Signal abgibt. Der Vorsteuerdruck wird eingestellt, um einen bestimmten Verbraucherdruck einzuregeln, wobei der Vorsteuerdruck in einem Druckregelventil für die erwähnte Regelfunktion verwendet wird. Der Referenzdruck ist abgeleitet vom Ist-Verbraucherdruck, der über das Druckregelventil eingesteuert ist. Nur wenn das vorbestimmte Verhältnis zwischen dem Referenzdruck und dem Vorsteuerdruck erreicht ist, soll das Signal abgegeben werden.

Die Zwischenräume zwischen dem Stopfen 15 und dem Gegenkolben K3 und zwischen dem ersten Kolben K1 und dem Stopfen 10a sind über die Kanäle 9 im Gehäuse 1 mit dem Rücklauf R verbunden. Dadurch können in den Kolben K3, K1 die Dichtungen 28, 29 weggelassen werden, so daß die Kolben K1, K3 nur schieberdicht geführt werden. Dies verringert deren Verschiebewiderstände.

Die Kraft der Gegenfeder G ist größer als die Kraft der Federanordnung F, und zwar mindestens um die Verschiebewiderstände der Kolben K3, K1, K2 und des Stößel 13 in der Dichtung 16.

Eine hydraulische Steuervorrichtung H in Fig. 2 dient beispielsweise zur Bewegungssteuerung einer hydraulischen Spannvorrichtung N einer Werkzeugmaschine, beispielsweise der Niederhalter einer Blechschere. In der Spannvorrichtung N sind durch Federn rückstellbare, einseitig beaufschlagbare Zylinder 21 parallel über eine Verbraucherleitung 20 an den Ausgang eines Druckregelventils M angeschlossen, das stromab eines 2/2-Wegesitzventils 18 mit Magnetbetätigung angeordnet und mit einer Pumpenleitung verbunden ist. Das Ventil 18 ist Teil eines Wegesteuerventils, dessen anderer Teil ebenfalls ein 2/2-Wegesitzventil 19 mit Magnetbetätigung in einer von der Verbraucherleitung 20 zur Rücklaufleitung R abzweigenden Ablaßleitung 22 ist. Das Differenzdruck-Schaltventil D ist mit seinem Referenzdruck-Anschluß 8 an eine von der Verbraucherleitung 20 abzweigende Steuerleitung 25 und mit seinem Vorsteuerdruck-Anschluß 6 an eine Vorsteuerleitung 24 zur Vorsteuerseite 23 des Druckregelventils M (das beispielsweise durch einen Proportionalmagneten auf die jeweilige Verbraucherdruckhöhe einstellbar ist) angeschlossen. Beim Differenzdruck-Schaltventil D sind die Federanordnung F, der elektrische Schalter S und der Rücklaufanschluß R (für Leckagen) nur symbolisch angedeutet.

Um die Zylinder 21 gegen ihre Rückstellfedern auszufahren, ist das Ventil 19 in seine Absperrstellung verstellt, während das Ventil 18 in seine Durchgangsstellung verstellt wird. Über den Proportionalmagneten 26 wird die Höhe des Drucks in der Verbraucherleitung 20 bzw. in den Zylindern 21 eingestellt. In der Pumpenleitung P steht ungeregelter Druck an, der höher ist, als der am Druckregelventil M mittels des Proportionalmagneten 26 eingestellte Druck. Unabhängig von Änderungen des ungeregelten Drucks in der Pumpenleitung P wird vom Druckregelventil M in den Zylindern 21 der gewünschte Druck gehalten. Das Differenzdruck-Schaltventil D übermittelt bei Erreichen des eingestellten Spanndruckes mit dem elektrischen Schalter das Signal "Spanndruck erreicht" an eine übergeordnete, nicht gezeigte Steuereinrichtung der Werkzeugmaschine. Diese veranlaßt dann weitere Bearbeitungsschritte, z.B. die Betätigung der Blechscherenantriebe.

Um die Niederhalterzylinder 21 zu entspannen, wird zunächst das Ventil 18 in seine Absperrstellung geschaltet, und dann das Ventil 19 in seine Durchgangsstellung. Die Verbraucherleitung 20 wird druckentlastet. Sowohl der Referenzdruck in der Steuerleitung 25 als auch der Vorsteuerdruck in der Steuerleitung 24 werden abgebaut. Wäre nun die Gegenfeder im Differenzdruck-Schaltventil D nicht vorhanden, dann würde die Federanordnung F beim Absinken des Vorsteuerdrucks erneut den elektrischen Schalter S betätigen und der Steuereinrichtung ein Signal "Spanndruck erreicht" übermitteln. Da die Gegenfeder jedoch diese Meldung unterdrückt, wird die Steuereinrichtung korrekt informiert.

Obwohl das Differenzdruck-Schaltventil in Verbindung mit einer speziellen Art einer Werkzeugmaschine erläutert wurde, ist darauf hinzuweisen, daß es für andere Spannvorrichtungen in in anderen Werkzeugmaschinen ebenfalls verwendbar ist, bei denen bei Absinken des Vorsteuerdrucks unter einen bestimmten Schwellwert ein Signal vermieden werden soll.

## Patentansprüche

1. Differenzdruck-Schaltventil (D), insbesondere für eine hydraulische Werkzeugmaschinen-Spannvorrichtung (N), mit einem ersten Kolben (K1), der entgegengesetzt zu einem koaxialen, mit dem ersten Kolben (K1) gekoppelten zweiten Kolben (K2) beaufschlagbar ist, wobei die von einem zur Einstellung des Verbraucherdrucks erzeugten Vorsteuerdruck belastete Beaufschlagungsfläche (A1) des ersten Kolbens (K1) größer ist als die von einem von einem Verbraucherdruck abgeleiteten Referenzdruck belastete Beaufschlagungsfläche (A2) des zweiten Kolbens (K2), mit einer Federanordnung (F), die beiden Kolben (K1, K2) in Belastungsrichtung des Referenzdrucks beaufschlagt, und mit einem elektrischen Schalter (S), der positionsabhängig vom ersten Kolben (K1) betätigbar ist, **dadurch gekennzeichnet, daß** eine Gegenfeder (G) vorgesehen ist, die zumindest den ersten Kolben (K1) mit die Kraft der Federanordnung (F) überwindender Gegenkraft beaufschlagt, und daß die Gegenfeder (G) mittels eines Gegenkolbens (K3) hydraulisch ausschaltbar ist.

2. Differenzdruck-Schaltventil nach Anspruch 1, **dadurch gekennzeichnet, daß** der Gegenkolben (K3) durch den den ersten Kolben (K1) belastenden Vorsteuerdruck in eine die Gegenfeder (G) ausschaltende Position verstellbar ist.

3. Differenzdruck-Schaltventil nach Anspruch 1, **dadurch gekennzeichnet, daß** die Gegenfeder (G) in einer den ersten Kolben (K1) enthaltenden Gehäusebohrung (2) am Gegenkolben (K3) vorgesehen ist und den ersten Kolben (K1) über den Gegenkolben (K3) belastet.

4. Differenzdruck-Schaltventil nach Anspruch 1, **dadurch gekennzeichnet, daß** die Beaufschlagungsfläche (A3) des Gegenkolbens (K3) der des ersten Kolbens (K1) entspricht.

5. Differenzdruck-Schaltventil nach Anspruch 3, **dadurch gekennzeichnet, daß** der erste Kolben (K1) und der Gegenkolben (K3) in der Gehäusebohrung (2) mit Dichtelementen (29, 28) abgedichtet verschiebbar sind.

6. Differenzdruck-Schaltventil nach Anspruch 1, **dadurch gekennzeichnet, daß** die den Beaufschlagungsflächen (A1, A3) abgewandten Rückseiten des ersten Kolbens (K1) und des Gegenkolbens (K3) druckentlastet sind, vorzugsweise zu einem Rücklauf (R).

7. Differenzdruck-Schaltventil nach wenigstens einem der Ansprüche 3 und 6, **dadurch gekennzeichnet, daß** der erste Kolben (K1) und der Gegenkolben (K3) in der Gehäusebohrung (2) nur schieberdicht geführt sind.

8. Differenzdruck-Schaltventil nach Anspruch 1, **dadurch gekennzeichnet, daß** der erste Kolben (K1) den elektrischen Schalter (S) über einen aus der Gehäusebohrung (2) abgedichtet herausgeführten Stößel (13) betätigt, und daß der Stößel (13) den Gegenkolben (K3), und vorzugsweise auch die Gegenfeder (G), durchsetzt.

9. Differenzdruck-Schaltventil nach Anspruch 8, **dadurch gekennzeichnet, daß** im Gegenkolben (K3) eine Dichtung (17) für den Stößel (13) vorgesehen ist.

10. Differenzdruck-Schaltventil nach wenigstens einem der vorhergehenden Ansprüche 8 oder 9, **dadurch gekennzeichnet, daß** die Gegenkraft der Gegenfeder (G) mindestens um die Verschiebewiderstände des Gegenkolbens (K3) und des ersten Kolbens (K1) zuzüglich dem Verschiebewiderstand des Stößels (13) in dessen Gehäusebohrungs-Dichtführung (16) größer ist als die.Kraft der Federanordnung (F).

11. Differenzdruck-Schaltventil nach wenigstens einem der vorhergehenden Ansprüche, **dadurch gekennzeichnet, daß** das Differenzdruck-Schaltventil (D) als Druckmelder an die über ein Wegesteuerventil (W) beaufschlagbare und entlastbare Verbraucherleitung (20) eines Hydromotors (21) der Spannvorrichtung (N) einer Werkzeugmaschine angeschlossen ist, wobei das Wegesteuerventil (W) in seiner Grundstellung den Verbraucherleitungsdruck und den Vorsteuerdruck eines vorgesteuerten, dem Wegesteuerventil zugeordneten Druckregelventils (M) zum Rücklauf (R) entlastet, und daß der elektrische Schalter (S) mit einer übergeordneten Steuereinrichtung der Werkzeugmaschine in signalübertragender Verbindung steht.

## Claims

1. Differential-pressure control valve (D), in particular for a hydraulic machine-tool clamping device (N), having a first piston (K1) which can be acted upon in an opposed manner to a coaxial, second piston (K2) which is coupled to the first piston (K1), the application area (A1) of the first piston (K1), which area is loaded by a pilot-control pressure produced for setting the consumer pressure, being larger than the application area (A2) of the second piston (K2), which area is loaded by a reference pressure derived from a consumer pressure, having a spring arrangement (F) which acts upon the two pistons (K1, K2) in the loading direction of the reference pressure, and having an electric switch (S) which can be actuated as a function of the position of the first piston (K1), **characterized in that** a counterspring (G) is provided which subjects at least the first piston (K1) to a counterforce which overcomes the force of the spring arrangement (F), and **in that** the counterspring (G) can be disengaged hydraulically by means of an opposed piston (K3).

2. Differential-pressure control valve according to Claim 1, **characterized in that** the opposed piston (K3) can be adjusted by means of the pilot-control pressure which loads the first piston (K1), into a position disengaging the counterspring (G).

3. Differential-pressure control valve according to Claim 1, **characterized in that** the counterspring (G) is provided in a housing bore (2), which contains the first piston (K1), on the opposed piston (K3) and loads the first piston (K1) via the opposed piston (K3).

4. Differential-pressure control valve according to Claim 1, **characterized in that** the application area (A3) of the opposed piston (K3) corresponds to that of the first piston (K1).

5. Differential-pressure control valve according to Claim 3, **characterized in that** the first piston (K1) and the opposed piston (K3) can be displaced in the housing bore (2) in a sealed manner with sealing elements (29, 28).

6. Differential-pressure control valve according to Claim 1, **characterized in that** the rear sides of the first piston (K1) and of the opposed piston (K3), which sides face away from the application areas (A1, A3), are pressure-relieved, preferably to a return connection (R).

7. Differential-pressure control valve according to at least one of Claims 3 and 6, **characterized in that** the first piston (K1) and the opposed piston (K3) are guided in the housing bore (2) in a manner such that they just fit for sliding purposes.

8. Differential-pressure control valve according to Claim 1, **characterized in that** the first piston (K1) actuates the electric switch (S) via a tappet (13) which is led out of the housing bore (2) in a sealed manner, and **in that** the tappet (13) passes through the opposed piston (K3), and preferably also the counterspring (G).

9. Differential-pressure control valve according to Claim 8, **characterized in that** a seal (17) for the tappet (13) is provided in the opposed piston (K3).

10. Differential-pressure control valve according to at least one of the preceding Claims 8 or 9, **characterized in that** the counterforce of the counterspring (G) is greater than the force of the spring arrangement (F) at least by the displacement resistances of the opposed piston (K3) and of the first piston (K1) plus the displacement resistance of the tappet (13) in its sealed guide (16) in the housing bore.

11. Differential-pressure control valve according to at least one of the preceding claims, **characterized in that** the differential-pressure control valve (D), as pressure detector, is connected to the consumer line (20) of a hydraulic motor (21) of the clamping device (N) of a machine tool, which line can be charged and discharged via a directional control valve (W), the directional control valve (W), in its basic position, discharging the consumer line pressure and the pilot-control pressure of a pilot-controlled pressure-regulating valve (M), which is assigned to the directional control valve, to the return connection (R), and **in that** the electric switch (S) is connected for the purpose of transmitting signals to a higher-order control device of the machine tool.

## Revendications

1. Vanne de commutation à pression différentielle (D), en particulier pour un dispositif de serrage hydraulique (N) de machine-outil, comportant un premier piston (K1) qui peut être attaqué en sens contraire d'un deuxième piston (K2) coaxial, couplé au premier piston (K1), la surface d'attaque (A1) du premier piston (K1), chargée par une pression pilote générée pour le réglage de la pression de récepteur, étant supérieure à la surface d'attaque (A2) du deuxième piston (K2), chargée par une pression de référence dérivée d'une pression de récepteur, un agencement à ressort (F) qui attaque les deux pistons (K1, K2) dans le sens de charge de la pression de référence, et un commutateur électrique (S) actionnable en fonction de la position du premier piston (K1), **caractérisée en ce qu'**il est prévu un ressort antagoniste (G) qui attaque au moins le premier piston (K1) avec une force antagoniste surmontant la force de l'agencement à ressort (F), et que le ressort antagoniste (G) est déconnectable hydrauliquement au moyen d'un piston antagoniste (K3).

2. Vanne de commutation à pression différentielle suivant la revendication 1, **caractérisée en ce que** le piston antagoniste (K3) peut être amené dans une position déconnectant le ressort antagoniste (G) par la pression pilote chargeant le premier piston (K1).

3. Vanne de commutation à pression différentielle suivant la revendication 1, **caractérisée en ce que** le ressort antagoniste (G) est prévu sur le piston antagoniste (K3) dans un alésage de corps (2) contenant le premier piston (K1) et attaque le premier piston (K1) par l'intermédiaire du piston antagoniste (K3).

4. Vanne de commutation à pression différentielle suivant la revendication 1, **caractérisée en ce que** la surface d'attaque (A3) du piston antagoniste (K3) correspond à celle du premier piston (K1).

5. Vanne de commutation à pression différentielle suivant la revendication 3, **caractérisée en ce que** le premier piston (K1) et le piston antagoniste (K3) sont mobiles et étanchés dans l'alésage de corps (2) par des éléments d'étanchéité (2, 28).

6. Vanne de commutation à pression différentielle suivant la revendication 1, **caractérisé en ce que** les côtés arrière du premier piston (K1) et du piston antagoniste (K3), opposés aux surfaces d'attaque (A1, A3), sont déchargés en pression, de préférence vers un retour (R).

7. Vanne de commutation à pression différentielle suivant l'une au moins des revendications 3 et 6, **caractérisée en ce que** le premier piston (K1) et le piston antagoniste (K3) ne sont guidés qu'à étanchéité coulissante dans l'alésage de corps (2).

8. Vanne de commutation à pression différentielle suivant la revendication 1, **caractérisée en ce que** le premier piston (K1) actionne le commutateur électrique (S) par l'intermédiaire d'un poussoir (13) guidé de façon étanche hors de l'alésage de corps (2), et que le poussoir (13) traverse le piston antagoniste (K3), et de préférence également le ressort antagoniste (G).

9. Vanne de commutation à pression différentielle suivant la revendication 8, **caractérisée en ce qu'**un joint (17) pour le poussoir (13) est prévu dans le piston antagoniste (K3).

10. Vanne de commutation à pression différentielle suivant l'une au moins des revendications précédentes 8 ou 9, **caractérisée en ce que** la force antagoniste du ressort (G) est supérieure à la force de l'agencement à ressort (F) d'au moins les résistances de déplacement du piston antagoniste (K3) et du premier piston (K1), plus la résistance de déplacement du poussoir (13) dans son guidage étanche (16) d'alésage de corps.

11. Vanne de commutation à pression différentielle suivant l'une au moins des revendications précédentes, **caractérisée en ce que** la vanne de commutation à pression différentielle (D) est raccordée en tant qu'indicateur de pression à la conduite de récepteur (20), pouvant être attaquée et déchargée par un distributeur (W), d'un moteur hydraulique (21) du dispositif de serrage (N) d'une machine-outil, le distributeur (W) déchargeant dans sa position de base, en direction du retour (R), la pression dans la conduite de récepteur et la pression pilote d'une vanne pilote de régulation de pression (M), associée au distributeur, et que le commutateur électrique (S) est en liaison de transmission de signaux avec un dispositif de commande prioritaire de la machine-outil.
